# EUROPÄISCHE PATENTSCHRIFT

(11) **EP 1 016 748 B1**
(45) Veröffentlichungstag und Bekanntmachung des Hinweises auf die Patenterteilung: **02.04.2003**
(21) Anmeldenummer: 99123673.8
(22) Anmeldetag: 29.11.1999
(51) Int. Cl.: D06B 3/12, D06B 17/00

(54) **Dämpfer zum Behandeln, Färben, Appretieren, Waschen od.dgl. mindestens eines laufenden Bandes**
Steaming device for treating, dyeing, finishing, washing or the like of at least one moving band
Dispositif de vaporisage pour le traitement, la teinture, l' apprêtage, le lavage ou analogues d' au moins une bande en mouvement

(30) Priorität: 28.12.1998 DE 19860424
(43) Veröffentlichungstag der Anmeldung: 05.07.2000
(73) Patentinhaber: Mageba Textilmaschinen GmbH + Co, 54470 Bernkastel-Kues (DE)
(72) Erfinder: Fischer, Dieter, 54470 Bernkastel-Kues (DE)
(74) Vertreter: Serwe, Karl-Heinz, Dipl.-Ing.

(56) Entgegenhaltungen:
- DE-A- 19 523 621
- DE-C- 4 301 529

## Beschreibung

Die Erfindung betrifft einen Dämpfer zum Behandeln, Färben, Appretieren, Waschen od. dgl. mindestens eines laufenden Bandes, bestehend aus mindestens einem Rollenpaar aus einer oberen und einer unteren Umlenkrolle, über die das Band schraubenlinienförmig geführt ist.

Ein derartiger Dämpfer ist aus dem Deutschen Patent 19 523 621 (Oberbegriff des Anspruches 1) bekannt. Bei diesem Dämpfer laufen das Band oder die Bänder schraubenlinienförmig umlaufend über die untere und obere Rolle des jeweiligen Rollenpaares, so daß die eine Seite des Bandes oder der Bänder jeweils nach außen gerichtet ist, während die andere Seite des Bandes oder der Bänder stets zum Inneren des Dämpfers gerichtet ist.

Dabei stellt sich als nachteilig heraus, daß durch diese Bandführung das Band an der einen zum Inneren des Dämpfers gerichteten Seite unterschiedlich behandelt wird. Insbesondere können beim Färben Farbunterschiede zwischen den beiden Seiten des Bandes festgestellt werden.

Die Aufgabe der Erfindung besteht daher- darin, einen Dämpfer der genannten Art vorzuschlagen, in dem die beiden Seiten des Bandes gleichmäßig behandelt werden.

Diese Aufgabe wird dadurch gelöst, daß das Band sich kreuzend in Form einer Acht über die sich in entgegengesetzter Richtung drehenden Umlenkrollen des Rollenpaares geführt ist.

Vorteilhaft sind die Umlenkrollen antreibbar. Bei einer vorteilhaften Ausführungsform hat mindestens eine Umlenkrolle des Dämpfer eine angetriebene Achse, auf der mehrere, einzelne einander benachbarte Walzenabschnitte frei drehbar angeordnet sind. Vorzugsweise ist die Antriebszahl der Achse der Umlenkrollen derart einstellbar, daß die Umfangsgeschwindigkeit bezogen auf die Außendurchmesser der Walzenabschnitte etwa gleich der Transportgeschwindigkeit des zu behandelnden Bandes ist.

Vorteilhaft sind zwei Rollenpaare nebeneinander im Dämpfer angeordnet.

Vorzugsweise ist zwischen dem ersten und dem nachfolgenden zweiten Rollenpaar eine die Spannung des laufenden Bandes messende-Vorrichtung zur Steuerung der Drehzahl des zweiten nachfolgenden Rollenpaares angeordnet.

Vorzugsweise sind die Walzenabschnitte zylinderförmig mit gleichem Außendurchmesser ausgebildet. Bei einer weiteren vorteilhaften Ausführungsform sind die Walzenabschnitte kegelstumpfförmig ausgebildet, wobei die Randabschnitte benachbarter Walzenabschnitte den gleichen Außendurchmesser haben.

Vorzugsweise ist die. Achsneigung mindestens einer der Umlenkrollen in Bezug zu anderen Umlenkrollen veränderbar.

Die Erfindung ist in den Zeichnungen beispielhaft dargestellt.
Es zeigen:
- Fig. 1: einen erfindungsgemäßen Dämpfer in Vorderansicht,
- Fig. 2: den Dämpfer nach Fig. 1 in Seitenansicht und
- Fig. 3: den Dämpfer in Draufsicht.

Wie die Figuren 1 bis 3 zeigen, sind in einem Dämpfer 1 zwei Rollenpaare mit jeweils einer oberen Umlenkrolle 2, 3 und einer unteren Umlenkrolle 4, 5 nebeneinander angeordnet.

Die oberen Umlenkrollen 2 und 3 sind jeweils frei drehbar auf einer Achse 6 angeordnet, die jeweils von einem drehbaren Antrieb 7 angetrieben ist.

Wie insbesondere die Figuren 1 und 2 zeigen, ist über die Rollenpaare ein Band 8 schraubenlinienförmig sich kreuzend in Form einer Acht über die oberen Umlenkrollen 2 und 3 und die sich in entgegengesetzter Richtung drehenden unteren Umlenkrollen 4 und 5 geführt.

Wie insbesondere die Figur 2 zeigt, ist zwischen den Rollenpaaren 2, 4, 3 und 5 eine die Spannung des Bandes 8 messende Vorrichtung 9, beispielsweise eine Tänzer- oder .Kraftmeßlagersteuerung angeordnet, mit deren Hilfe die Drehzahl des nachfolgenden Rollenpaares bzw. deren oberer Umlenkrolle 2 steuerbar ist.

Durch die Führung des Bandes 8 sich kreuzend in Form einer Acht gelangt jede Bandseite abwechselnd nach außen und innen, so daß eine gleichmäßige Behandlung des Bandes erfolgt.

Durch die Anordnung der die Spannung des Bandes 8 messenden Vorrichtung 9 zwischen den Rollenpaaren und die damit bewirkte Steuerung des nachfolgenden Rollenpaares hat die Bandware die Möglichkeit, während des Durchlaufs durch den Dämpfer seine Länge zu verändern, insbesondere zu schrumpfen.

Der Dämpfer wird mit Direkt-Dampfeinblasung versehen, so daß durch eine die zwischengeschaltete Dampftrocknung immer gleichbleibende Dampfqualität in den Dämpfer gelangt. Der Dämpfer kann als atmosphärischer Dämpfer, jedoch auch als Hoch-Temperatur-Dämpfer ausgeführt werden, so daß sowohl Baumwoll-, Polyamid-, Rayon- wie auch Polyesterbänder in diesem Dämpfer bearbeitet-werden können.

Wie die Figuren 2 und 3 zeigen, wird das zulaufende Band 8 der oberen Umlenkrolle 3 zugeführt, spiralförmig über die obere Umlenkrolle und die untere Umlenkrolle 5 bis zur anderen Seite der Umlenkrollen geführt, dann über die die Spannung des Bandes messende Vorrichtung 9 der nachfolgenden zweiten oberen Umlenkrolle 2 zugeführt und dann spiralförmig sich kreuzend bis zum anderen Ende des nachfolgenden Umlenkrollenpaares schraubenlinienförmig geführt.

Es ist auch möglich, den Rollenpaaren mehrere Bänder gleichzeitig nebeneinander zuzuführen.

## Patentansprüche

1. Dämpfer zum Behandeln, Färben, Appretieren, Waschen od. dgl. mindestens eines laufenden Bandes, bestehend aus mindestens einem Rollenpaar -aus einer oberen und einer unteren Umlenkrolle, über die das Band schraubenlinienförmig geführt ist, **dadurch gekennzeichnet, daß** das Band (8) sich kreuzend in'Form einer Acht über die sich in entgegengesetzter Richtung drehenden Umlenkrollen (3, 5 bzw. 2, 4) geführt ist.

2. Dämpfer nach Anspruch 1, **dadurch gekennzeichnet, daß** die Umlenkrollen (2, 3, 4, 5) antreibbar sind.

3. Dämpfer nach Anspruch 1 oder 2, **dadurch gekennzeichnet, daß** mindestens eine Umlenkrolle (2, 3) eine angetriebene Achse (6) hat, auf der mehrere einzelne, einander benachbarte Walzenabschnitte frei drehbar angeordnet sind.

4. Dämpfer nach Anspruch 3, **dadurch gekennzeichnet, daß** die Antriebsdrehzahl der Achse (6) der Umlenkrollen (2, 3) derart einstellbar ist, daß die Umfangsgeschwindigkeit bezogen auf die Außendurchmesser der Walzenabschnitte etwa gleich der Transportgeschwindigkeit des zu behandelnden Bandes (8) ist.

5. Dämpfer nach einem der Ansprüche 1 bis 4, **dadurch gekennzeichnet, daß** zwei Rollenpaare (2, 4 und 3, 5) nebeneinander im Dämpfer angeordnet sind.

6. Dämpfer nach Anspruch 5, **dadurch gekennzeichnet, daß** zwischen dem ersten und dem nachfolgenden zweiten Rollenpaar (3, 5 und 2, 4) eine die Spannung des laufenden Bandes (8) messende Vorrichtung (9) zur Steuerung der Drehzahl des zweiten nachfolgenden Rollenpaares (2, 4) angeordnet ist.

7. Dämpfer nach Anspruch 6, **dadurch gekennzeichnet, daß** die Walzenabschnitte zylinderförmig mit gleichem Außendurchmesser ausgebildet sind.

8. Dämpfer nach Anspruch 6, **dadurch gekennzeichnet, daß** die Walzenabschnitte kegelstumpfförmig ausgebildet sind, wobei die Randabschnitte benachbarter Walzenabschnitte gleichen Durchmesser haben.

9. Dämpfer nach einem der Ansprüche 1 bis 6, **dadurch gekennzeichnet, daß** die Achsneigung mindestens einer der Umlenkrollen (2, 3) Bezug zur anderen Umlenkrolle (4, 5) veränderbar ist.

## Claims

1. Steaming device for treating, dyeing, finishing or the like of at least one moving band, consisting of at least one pair of rollers, an upper and a lower guide roller, over which the band is guided helically, **characterised in that** the band (8) is guided, crossing over itself, in a figure of eight over the guide rollers which are turning in opposite directions (3, 5 and 2, 4).

2. Steaming device according to claim 1, **characterised in that** the guide rollers (2, 3, 4, 5) can be driven.

3. Steaming device according to claim 1 or 2, **characterised in that** at least one guide roller (2, 3) has a driven shaft (6) on which are located several separate drum sections adjacent to one another which are freely swivelling.

4. Steaming device according to claim 3, **characterised in that** the driving speed of the shaft (6) of the guide rollers (2, 3) is adjustable so that the circumferential speed based on the outside diameter of the drum sections is approximately the same as the handling speed of the band to be treated (8).

5. Steaming device according to any of claims 1 to 4, **characterised in that** two roller pairs (2, 4 and 3, 5) are located adjacent to one another in the steaming device.

6. Steaming device according to claim 5, **characterised in that** between the first and the following second roller pair (3, 5 and 2, 4) a device (9) measuring the tension of the moving band (8) is located to control the speed of the second following roller pair (2, 4).

7. Steaming device according to claim 6, **characterised in that** the drum sections are designed in cylindrical form with the same outside diameter.

8. Steaming device according to claim 6, **characterised in that** the drum sections are designed in truncated conical form, whereby the end sections of adjacent drum sections have the same diameter.

9. Steaming device according to any of claims 1 to 6, **characterised in that** the shaft inclination of at least one of the guide rollers (2, 3) in relation to the other guide roller (4, 5) can be modified.

## Revendications

1. Amortisseur destiné au traitement, à la teinture, à l'apprêtage, au lavage et analogue d'au moins une bande roulante, se composant d'au moins une paire de rouleaux constituée d'un rouleau de déviation supérieur et d'un rouleau de déviation inférieur, permettant de guider la bande en hélice, **caractérisé en ce que** la bande (8) est guidée en croix, en formant un huit, par les rouleaux de déviation (3, 5 et 2, 4 respectivement) tournant dans des sens opposés.

2. Amortisseur selon la revendication 1, **caractérisé en ce que** les rouleaux de déviation (3, 5, 2, 4) peuvent être entraînés.

3. Amortisseur selon la revendication 1 ou 2, **caractérisé en ce qu'**au moins un rouleau de déviation (2, 3) a un axe mené (6) sur lequel plusieurs sections de rouleaux individuels et adjacents les uns aux autres sont agencées de façon à pouvoir tourner librement.

4. Amortisseur selon la revendication 3, **caractérisé en ce que** le nombre de tours d'entraînement de l'axe (6) des rouleaux de déviation (2, 3) est réglable de telle sorte que la vitesse circonférentielle est sensiblement égale à la vitesse de défilement de la bande à traiter (8), relativement au diamètre extérieur des sections de rouleau.

5. Amortisseur selon l'une des revendications 1 à 4, **caractérisé en ce que** deux paires de rouleaux (2, 4 et 3, 5) sont agencées l'une à côté de l'autre dans l'amortisseur.

6. Amortisseur selon la revendication 5, **caractérisé en ce qu'**un dispositif (9) de mesure de la tension de la bande roulante (8) est agencé entre la première paire de rouleaux et la deuxième paire de rouleaux, agencée en aval, (3, 5 et 2, 4) en vue de commander le nombre de tours de la deuxième paire de rouleaux (2, 4) agencée en aval.

7. Amortisseur selon la revendication 6, **caractérisé en ce que** les sections de rouleau sont conformées en cylindre de même diamètre extérieur.

8. Amortisseur selon la revendication 6, **caractérisé en ce que** les sections de rouleau sont conformées en cône tronqué, les sections en bordure des sections de rouleau adjacentes étant de même diamètre.

9. Amortisseur selon l'une des revendications 1 à 6, **caractérisé en ce que** l'inclinaison de l'axe d'au moins l'un des rouleaux de déviation (2, 3) peut être modifiée par rapport à l'autre rouleau de déviation (4, 5).
